# FASCICULE DE BREVET EUROPEEN

(11) **EP 0 250 302 B1**
(45) Date de publication et mention de la délivrance du brevet: **22.08.1990**
(21) Numéro de dépôt: 87401325.3
(22) Date de dépôt: 12.06.1987
(51) Int. Cl.: H01J 9/40, H01J 9/48

(54) **Procédé de scellement de queusots de tubes à vide, en particulier de tubes cathodiques, et machine de mise en oeuvre**
Verfahren zum Verschliessen des Pumpstutzens von Vakuumröhren, insbesondere von Kathodenstrahlröhren und Vorrichtung zur Durchführung desselben
Process for sealing the exhaust tip of vacuum tubes, particularly of cathode ray tubes, and apparatus for carrying it out

(30) Priorité: 16.06.1986 FR 8608650
(43) Date de publication de la demande: 23.12.1987
(73) Titulaire: VIDEOCOLOR, 92128 Montrouge (FR)
(72) Inventeur: Ferragni, Clemente, F-75008 Paris (FR); Miccinatti, Enzo, F-75008 Paris (FR)
(74) Mandataire: Einsel, Robert, Dipl.-Ing.

(56) Documents cités:
- FR-A- 1 057 886
- GB-A- 854 305
- PATENT ABSTRACTS OF JAPAN, vol. 7, no. 186 (E-193)[1331], 16 août 1983; & JP-A-58 89 759 (HITACHI SEISAKUSHO K.K.) 28-05-1983

## Description

La présent invention a pour objet un procédé de scellement de queusots de tubes à vide, en particulier de tubes cathodiques, et une machine de mise en oeuvre.

Pour sceller le queusot de pompage de tubes à vide, après y avoir établi un vide suffisant, on chauffe ce queusot jusqu'à la fusion à l'aide d'une résistance chauffante l'entourant à faible distance, disposée dans une enceinte réfractaire formant une sorte de four autour de ce queusot. Les opérations de chauffage comportent généralement trois étapes principales: pré-chauffage, chauffage de fusion, et recuit. Ces étapes sont réalisées en différentes stations successives prévues le long du trajet suivi par les chariots transportant les tubes et le dispositif de chauffage de leurs queusots, après évacuation de ces tubes. A chaque station où s'arrêtent les chariots, les dispositifs de chauffage de ces chariots reçoivent une certaine puissance électrique fournie par un générateur via un dispositif de contacts glissants. La valeur de cette puissance est fonction de la température étant prédéterminée en fonction d'un processus établi à l'aide d'un queusot étalon en quartz. On connaît un procédé de scellement de ce type d'après le document FR-A 1 057 886.

Le procédé connu présente deux inconvénients principaux: étant données les variations de la valeur de la résistance des contacts glissants et de la résistance des fils d'amenée de courant pour les différentes stations de traîtement thermique, ainsi que les variations de la résistance de chauffage elle-même dues à son vieillissement, on ne peut garantir la température de chauffage désirée pour chaque station, ce qui risque d'entraîner la rupture ou la fragilisation du queusot après scellement par suit d'une mauvaise coordination des températures de chauffage aux différentes stations. En outre, si, pour une raison quelconque, les chariots s'arrêtent plus longtemps que prévu à leurs stations respectives, il peut se produire une perte de synchronisation du traitement thermique, ce qui fait perdre le contrôle du processus préétabli.

La présente invention a pour objet un procédé de scellement de queusots de pompage garantissant la température de chauffage désirée à chaque station, même lorsque les chariots s'arrêtent plus longtemps que nécessaire à une station de traitement.

Le procédé de scellement de queusots de pompage de tubes à vide, en particulier de tubes cathodiques, conforme à l'invention comprenant plusieurs étapes successives de chauffage en des stations de traitement disposées sur le trajet d'une chaîne de fabrication, et selon lequel on régule pour chaque étape de chauffage, à une valeur de consigne constante, la puissance de chauffage envoyée au dispositif de chauffage des queusots, est caractérisé par le fait que si l'arrêt d'un tube en une station de traitement dépasse un temps déterminé, les étapes de traitement thermiques suivantes de ce tube et de chacun des tubes dont la progression est empêchée sont appliquées dans la stationale traitement où ils se trouvent respectivement jusqu'au déblocage de la chaîne ou lorsque toutes les étapes de traitement ont été appliquées au tube situé dans la première station de traitement, la chaîne s'arrête.

Le dispositif de scellement de queusots de pompage de tubes à vide, en particulier de tubes cathodiques, conforme à l'invention, inséré dans une chaîne de fabrication, en aval des machines d'évacuation et de traitement de tubes avant leur scellement, ce dispositif comportant un dispositif d'alimentation en énergie coopérant, en plusieurs stations de traitement, par example par l'intermédiaire de rails de distribution de courant, avec des chariots porte-tubes munis de dispositifs de chauffage de queusots appropriés, ce dispositif d'alimentation en énergie comportant une source d'alimentation de puissance régulée commandée par un dispositif calculateur imposant pour chaque station une valeur de consigne de puissance prédéterminée, est caractérisé par le fait que le dispositif calculateur coopère avec des moyens détectant l'immobilisation prolongée de tubes en des stations de traitement et des moyens faisant passer la valeur de consigne de puissance de toute station, où le temps d'immobilisation d'un tube dépasse une valeur déterminée, à la valeur de consigne suivante.

La présente invention sera mieux comprise à la lecture de la description détaillée d'un mode de réalisation, pris comme exemple non limitatif, et illustré par le dessin annexé, sur lequel:
- la figure 1 est un bloc diagramme d'un dispositif d'alimentation en énergie conforme à l'invention, et
- la figure 2 est un diagramme typique des niveaux de puissance fournie par le dispositif de la figure 1 aux différentes stations de traitement d'un dispositif de scellement de queusots.

La présente invention est décrite ci-dessous en référence à la fabrication de tubes cathodiques de télévision, et en particulier à la phase de scellement de leurs queusots de pompage, mais il est bien entendu qu'elle peut s'appliquer à la fabrication de tous autres types de tubes à vide dont il faut sceller, par chauffage à l'aide d'un four électrique approprié, le queusot de pompage.

Généralement, la phase de scellement des queusots de pompage est mise en oeuvre à l'aide de chariots porte-tubes se déplaçant tous sur le même trajet. Au début de ce trajet, les tubes sont chargés sur les chariots, puis passent en différents postes de travail successifs où ils sont traités thermiquement puis évacués. Lorsque le vide créé à l'intérieur des tubes est suffisant, les chariots passent en plusieurs autres stations de traitment où s'effectuent les différentes étapes du scellement de leurs queusots.

Ces étapes sont généralement au nombre de huit à douze. Le scellement est réalisé à l'aide d'un petit four électrique, de forme annulaire, disposé préalablement autour du queusot, au niveau du scellement. Ce four est alimenté en énergie électrique par l'intermédiaire de contacts glissants disposés sur le chariot et frottant sur des rails électriques fixes. Ces rails sont alimentés en énergie par un dispositif qui est décrit ci-dessous en référence à la figure 1.

Le dispositif d'alimentation en énergie 1 alimente par l'intermédiaire d'un contact glissant 2 la résistance chauffante 3 d'un four de scellement de queusots (non représenté). Pour la clarté de dessin, on n'a représenté qu'un seul des contacts glissants et qu'une seule résistance chauffante.

Le dispositif 1 comporte un calculateur 4 dont le bus de sortie 5 est relié à autant d'interfaces 6 qu'il y a de stations de scellement. Une seule de ces interfaces a été représentée sur le dessin.

L'interface est un convertisseur numérique analogique fournissant un courant de commande, variant par exemple entre 0 et 20 mA, à une alimentation de puissance 7. L'alimentation 7 délivre par exemple une puissance variant entre 0 et 700 W lorsque son courant de commande, fourni par le circuit 6, varie entre 0 et 20 mA. L'alimentation 7 alimente en énergie la résistance 3 correspondante via le rail 2.

Des dispositifs de présélection 8, en nombre égal à celui des stations de scellement, sont reliés à un bus 9, lui-même relié par une interface d'entrée/sortie appropriée 10 au calculateur 4. Les dispositifs 8 peuvent par exemple être des roues codées à sélection manuelle, permettant de régler la valeur de consigne de la puissance devant être envoyée par l'alimentation 7 correspondante à sa résistance chauffante. La valeur de consigne présélectionnée par chaque dispositif de présélection peut avantageusement être un pourcentage de la puissance maximale délivrée par l'alimentation 7 correspondante (les alimentations 7 sont toutes identiques). Dans le mode de réalisation décrit ici, le scellement des queusots se fait en douze étapes de même durée, ces douze étapes étant chacune normalement mise en oeuvre en une station de traitement correspondante. Etant donné que les étapes ont toutes la même durée, et qu'à chaque étape la puissance de chauffage fournie à la résistance 3 correspondante est régulée par le calculateur 4 à la valeur de consigne choisie par le dispositif de pré-sélection correspondant, on peut déterminer pour chaque station de traitement une puissance de chauffage appropriée au lieu d'une température.

Comme représenté sur le diagramme de la figure 2, le processus de scellement se fait en trois parties consécutives qui sont respectivement le pré-chauffage, la fusion, et le recuit, et qui comportent chacune quatre étapes. Etant donné que, juste avant le scellement, les tubes cathodiques ont subi un traitement thermique, on règle la température imposée à la première station de scellement à une valeur égale ou légèrement supérieure à celle qu'ont les tubes, et plus particulièrement leurs queusots, à l'arrivée à cette station. Pour l'exemple représenté sur la figure 2, cette température correspond à environ 22 % de la puissance maximale fournie par le générateur 7. Ensuite, la puissance envoyée à la résistance 3 est augmentée par petits paliers jusqu'à une valeur maximale, aux stations 6 et 7, d'environ 60 % de la valeur maximale, puis on fait diminuer cette puissance pour atteindre, à la station 12 une valeur légèrement inférieure à celle imposée à la station 1. La courbe continue 12, qui est l'enveloppe des valeurs de puissance imposées aux différentes stations, correspond sensiblement à l'évolution de la température du queusot pendant cette phase de scellement, mais il est bien entendu qu'à chaque station la puissance est régulée à une valeur de consigne fixe. Les valeurs de la température en chaque station sont, bien entendu connues et sont celles que l'on s'efforçait d'obtenir avec les machines de l'art antérieur, et que l'on maîtrisait difficilement comme précisé ci-dessus, et que l'on obtient facilement et à coup sûr grâce au procédé de la présente invention. Les différentes valeurs de puissance nécessaires pour obtenir ces températures sont déterminées par essais successifs, de façon évidente pour l'homme de l'art.

Selon l'invention, chaque station de la machine de scellement comporte un contacteur 13 actionné lorsqu'un chariot arrive à cette station. Ce contacteur 13 est relié à l'entrée d'inhibition d'un chronomètre 14 réalisé à l'aide d'un compteur numérique. Le contacteur 13 est monté de façon à inhiber le chronomètre 14 quand il n'y a pas de chariot à la station correspondante, et à le valider dès qu'un chariot y est en place. Soit T le temps maximal pendant lequel un chariot doit rester en une station (par exemple T = 30 secondes, ce temps étant le même pour toutes les stations). La sortie d'état, correspondant au temps T, du chronomètre 14 est reliée via un circuit OU 15 à l'entrée d'horloge d'un compteur 16 d'adressage de la RAM 17 du calculateur 4, ainsi qu'à l'entrée RAZ de remise à zéro du chronomètre. Le contacteur 13 est également relié via un inverseur logique 18 à une autre entrée du circuit OU 15 de façon à envoyer une impulsion d'horloge au compteur 16 lorsqu'un chariot arrive à la station. La RAM 17 contient les différentes valeurs de consigne de puissance du processus de scellement qu'elle envoie sur le bus 5, ces différentes valeurs de consigne étant, bien entendu, aiguillées convenablement vers les convertisseurs 6 correspondants. Pour la clarté du dessin, un seul chronomètre 14, avec ses portes 15 et 18, a été représenté. En situation normale, lorsqu'un chariot arrive en une station, le contacteur 13 correspondant valide le chronomètre 14 (préalablement remis à zéro), qui commence à compter. A l'arrivée d'un chariot donné, le compteur 16 adresse la RAM 17 de façon à envoyer à chacun des douze convertisseurs 6 la valeur de consigne correspondante. Si tout se passe bien, c'est-à-dire si au bout du temps normal (inférieur à T) de traitement le chariot en question quitte la station pour se diriger vers la suivante, le contacteur 13 bascule et envoie via les portes 18 et 15 une impulsion d'horloge au compteur 16 qui décale d'une unité toutes les adresses relatives à la RAM 17, et le processus se poursuit de la façon prévue, le chronomètre 15 étant remis à zéro.

Si le chariot en question ne quitte pas ladite station au bout du temps T, le chronomètre 14 envoie une impulsion d'horloge au compteur 16 et est remis à zéro. Cette impulsion d'horloge modifie l'adressage du compteur 16 et est remis à zéro. Cette impulsion d'horloge modifie l'adressage du compteur 16 comme si le chariot en question avait quitté sa station, et on revient au cas précédent. Si, au bout du temps 2T le chariot en question n'a toujours pas quitté sa station, le compteur 16 reçoit une nouvelle impulsion d'horloge, et son adressage est encore décalé. Ce processus de décalage artificiel peut se poursuivre jusqu'à ce que le tube du chariot de la première station de scellement ait subi les douze étapes de traitement prévues, et si après la douzième étape le chariot en question est toujours bloqué, le processus s'arrête. Bien entendu, les éléments 14, 15, 18 peuvent être remplacés par des moyens équivalents, en particulier par des moyens faisant partie du calculateur 4.

## Revendications

1. Procédé de scellement de queusots de pompage de tubes à vide, en particulier de tubes cathodiques, comprenant plusieurs étapes successives de chauffage en des stations de traitement disposées sur le trajet d'une chaîne de fabrication, selon lequel on régule, pour chaque étape, de temps déterminé de chauffage, à une valeur de consigne constante, la puissance de chauffage envoyée au dispositif de chauffage des queusots, caractérisé par le fait que si l'arrêt d'un tube en une station de traitement dépasse un temps déterminé, les étapes de traitement thermique suivantes de ce tube et de chacun des tubes dont la progression est empêchée sont appliquées dans la-station de traitement où ils se trouvent respectivement jusqu'au déblocage de la chaîne ou lorsque toutes les étapes de traitement ont été appliquées au tube situé dans la première station de traitement, la chaîne s'arrête.

2. Dispositif de scellement de queusots de pompage de tubes à vide, en particulier de tubes cathodiques, inséré dans une chaîne de fabrication, en aval des machines d'évacuation et de traitement de tubes avant leur scellement, ce dispositif comportant un dispositif d'alimentation en énergie coopérant, en plusieurs stations de traitement, par exemple par l'intermédiaire de rails de distribution de courant, avec des chariots porte-tubes munis de dispositifs de chauffage de queusots appropriés, le dispositif d'alimentation en énergie comportant une source d'alimentation de puissance (7) régulée commandée par un dispositif calculateur (4) imposant pour chaque station une valeur de consigne de puissance prédéterminée (8), caractérisé par le fait que le dispositif calculateur coopère avec des moyens (13, 14) détectant l'immobilisation prolongée de tube en des stations de traitement et des moyens (15, 16, 17) faisant passer la valeur de consigne de puissance de toute station où le temps d'immobilisation d'un tube dépasse une valeur déterminée (T), à la valeur de consigne suivante.

3. Dispositif selon la revendication 2, caractérisé par le fait que lesdits moyens de détection d'immobilisation prolongée comportent un compteur (14) remis à zéro à chaque fois à l'écoulement d'un laps de temps égal à ladite valeur déterminée (T) ou dès qu'un tube quitte la station de traitement correspondante, et inhibé tant qu'un tube n'est pas présent à la station de traitement correspondante.

## Patentansprüche

1. Verfahren zum Zuschmelzen von Abpumpspitzen von Vakuumröhren, insbesondere von Kathodenstrahlröhren, mit mehreren aufeinanderfolgenden Heizphasen in Bearbeitungsstationen, die im Verlaufe einer Fertigungsstraße angeordnet sind, wobei für jede zeitlich festgelegte Heizphase die der Heizvorrichtung der Pumpspitzen zugeführte Heizleistung auf einen konstanten Sollwert geregelt wird, dadurch gekennzeichnet, daß dann, wenn der Aufenthalt einer Röhre in einer Bearbeitungsstation eine festgelegte Zeit überschreitet, die folgenden Stufen thermischer Bearbeitung dieser Röhre und jeder der Röhren, deren Weitertransport verhindert ist, bis zur Entsperrung der Fertigungsstraße in der Bearbeitungsstation angewendet werden, in der sie sich jeweils befinden, oder daß dann, wenn alle Bearbeitungsstufen auf die sich in der ersten Bearbeitungsstation befindliche Röhre angewandt worden sind, die Fertigungsstraße angehalten wird.

2. Vorrichtung zum Zuschmelzen von Abpumpspitzen von Vakuumröhren, insbesondere von Kathodenstrahlröhren, innerhalb einer Fertigungsstraße hinter den Maschinen zur Evakuierung und Bearbeitung von Röhren vor ihrem Zuschmelzen, mit einer Vorrichtung zur Energieversorgung, die in verschiedenen Bearbeitungsstationen, zum Beispiel durch das Zwischenschalten von Strom-Verteilungsschienen, mit die Röhren tragenden Wagen zusammenarbeitet, die mit Heiz-Vorrichtungen für angepaßte Pumpspitzen ausgerüstet sind, wobei die Energie-Versorgungsvorrichtung eine geregelte Versorgungsleistungs-Quelle (7) enthält, die durch eine Rechner-Vorrichtung (4) gesteuert wird, die für jede Station einen Soll-Wert einer vorgegebenen Leistung vorgibt, dadurch gekennzeichnet, daß die Rechner-Vorrichtung mit Mitteln (13, 14), die den verlängerten Stillstand einer Röhre an Bearbeitungsstationen erfassen, sowie Mitteln (15, 16, 17) zusammenarbeitet, die den Leistungs-Sollwert jeder Station, wo die Zeit des Stillstandes einer Röhre einen vorgegebenen Wert (T) überschreitet, zu dem folgenden Sollwert übergehen lassen.

3. Vorrichtung nach Anspruch 2, dadurch gekennzeichnet, daß die genannten Mittel zum Erfassen des verlängerten Stillstandes einen Rechner (14) enthalten, der jedesmal beim Verstreichen einer Zeitspanne, die gleich dem festgelegten Wert (T) ist, oder sobald eine Röhre die entsprechende Bearbeitungsstation verläßt, auf Null gesetzt und gesperrt wird, sobald eine Röhre nicht an der entsprechenden Bearbeitungsstation vorhanden ist.

## Claims

1. Process for the sealing of pumping pips of vacuum tubes, in particular of cathode ray tubes, comprising a plurality of successive steps of heating in treatment stations disposed on the path of a production line, according to which process, for each specified time interval of heating, the heating power passed to the device for heating the pips is regulated to a constant setpoint value, characterized in that if the standstill of a tube in a treatment station exceeds a specified time, the following steps of heat treatment of this tube and of each one of the tubes, the advance of which is prevented, are applied in the treatment station in which they are situated respectively until the unblocking of the line or when all the treatment steps have been applied to the tube situated in the first treatment station, the line is stopped.

2. Device for the sealing of pumping pips of vacuum tubes, in particular of cathode ray tubes, which is inserted in a production line, downstream of the machines for the evacuation and treatment of tubes before the sealing thereof, this device comprising a power supply device cooperating, in a plurality of treatment stations, for example by means of current distribution rails, with tube-carrying carriages equipped with devices for heating appropriate pips, the power supply device comprising a regulated power supply source (7) controlled by a computing device (4) imposing for each station a predetermined power setpoint value (8), characterised in that the computing device cooperates with means (13, 14) detecting prolonged immobilization of a tube in treatment stations and means (15, 16, 17) causing the power set point value of each station where the time of immobilization of a tube exceeds a specified value (T), to change to the following setpoint value.

3. Device according to Claim 2, characterised in that said means for the detection of prolonged immobilization comprise a counter (14) which is reset to zero on each occasion on the elapse of a period of time equal to set specified value (T) or as soon as a tube leaves the corresponding treatment station, and which is inhibited while a tube is not present at the corresponding treatment station.
